# FASCICULE DE BREVET EUROPEEN

(11) **EP 0 204 634 B1**
(45) Date de publication et mention de la délivrance du brevet: **23.05.1990**
(21) Numéro de dépôt: 86401184.6
(22) Date de dépôt: 03.06.1986
(51) Int. Cl.: G21F 9/30

(54) **Procédé et dispositif pour le traitement de déchets tritiés solides non organiques**
Verfahren und Einrichtung zum Behandeln von nichtorganischen festen Tritium enthaltenden Abfällen
Process and device for treating non-organic solid tritiated wastes

(30) Priorité: 07.06.1985 FR 8508666
(43) Date de publication de la demande: 10.12.1986
(73) Titulaire: COMMISSARIAT A L'ENERGIE ATOMIQUE, 75015 Paris Cédex 15 (FR)
(72) Inventeur: Giroux, Pierre, F-21000 Dijon (FR); Maj, Michel, F-21380 Messigny (FR); Theis, Gilbert, F-67450 Mundolsheim (FR)
(74) Mandataire: Mongrédien, André

(56) Documents cités:
- EP-A- 0 036 961
- DE-A- 2 434 876
- GB-A- 1 096 072
- US-A- 4 285 891

## Description

La présente invention a pour objet un procédé et un dispositif pour le traitement de déchets solides non organiques ayant été en contact avec du tritium ou ayant contenu des produits tritiés.

Lors du démantèlement ou de la modification d'installations qui ont contenu du tritium ou ont été en contact avec des produits tritiés, il est nécessaire de faire subir à ces différentes pièces un traitement spécial afin de diminuer leur teneur en tritium et leur taux de dégazage. En effet, le tritium est fortement radioactif et il est difficile de stocker ou d'entreposer ces pièces en l'état. Or, les méthodes de décontamination de pièces tritiées connues à l'heure actuelle ne permettent pas de libérer le tritium contenu dans la masse du matériau.

Ainsi, le document US-A 4 285 891 décrit une méthode pour éliminer les gaz de fission tels que le tritium, le krypton, le xénon et l'iode, d'un combustible irradié. Pour cela, on fait passer, au contact du combustible, un gaz inerte ou mélange de gaz inertes contenant de l'hydrogène afin d'éliminer le tritium. On fait ensuite passer le gaz inerte ou le mélange de gaz inertes seul, c'est-à-dire ne contenant pas d'hydrogène, afin d'éliminer les autres produits, l'opération étant effectuée à une température supérieure à 1000_{°}C.

On connaît aussi par le document DE-A 2 434 876, un procédé pour éliminer le tritium et ses composés contenus dans un courant gazeux, dans le- . quel on fait passer le courant gazeux dans un réacteur où il subit une combustion catalytique pour transformer le tritium en eau tritiée. Le courant gazeux passe ensuite sur un ou plusieurs dessica- teurs qui retiennent l'eau, y compris l'eau tritiée.

La présente invention a précisément pour objet un procédé de traitement de déchets tritiés simple et facile à mettre en oeuvre et qui permet de diminuer considérablement la teneur en tritium des pièces traitées. Elle permet également d'homogénéiser la teneur résiduelle, ce qui facilite la mesure de cette teneur.

Selon la principale caractéristique du procédé objet de l'invention, celui-ci comprend les étapes suivantes consistant à:
- faire fondre les déchets à l'intérieur d'une enceinte, un courant d'hydrogène étant envoyé à l'intérieur de la masse de déchets en fusion, réalisant ainsi un barbotage d'hydrogène dans la masse de déchets en fusion, et l'hydrogène et les gaz absorbés dans la masse de déchets étant extraits constamment de l'enceinte; et
- soumettre les gaz extraits à un traitement de détritiation consistant à amener le courant gazeux au contact d'un catalyseur d'oxydation afin de transformer l'hydrogène en vapeur d'eau, et à piéger cette vapeur d'eau sur un tamis moléculaire.

Le mot "hydrogène" utilisé dans la présente description désigne tous les isotopes de cet élément, c'est-à-dire aussi bien l'hydrogène que le deutérium ou le tritium. L'oxydation de ces éléments permet donc d'obtenir soit de l'eau, soit de l'eau lourde, soit de l'eau tritiée, soit un mélange des différentes espèces moléculaires. Le rôle du tamis moléculaire est de retenir les molécules d'eau formées lors du contact avec le catalyseur d'oxydation, ce qui permet de piéger, entre autres, l'eau tritiée. Celle-ci est ensuite soumise à un traitement ultérieur.

L'invention a également pour objet un dispositif pour la mise en oeuvre de ce procédé. Selon la principale caractéristique de ce dispositif, celui-ci comprend:
- un ensemble de détritiation des gaz libérés au cours de la fusion, et
- des moyens pour amener les gaz libérés au cours de la fusion à l'ensemble de détritiation.

Selon un mode préféré de réalisation de ce dispositif, le four comprend:
1 _{°}) un four pour la fusion des déchets comprenant
   - une cuve apte à recevoir un creuset contenant les déchets,
   - des moyens de chauffage,
   - une vanne à vide fermant ladite cuve, et
   - un sas d'introduction des déchets, ce sas étant mobile entre une position d'ouverture et une position de fermeture et étant séparé de la cuve par la vanne à vide lorsqu'il est en position de fermeture;
2_{°}) des moyens pour réaliser un barbotage d'hydrogène dans la masse de déchets en fusion;
3_{°}) un ensemble de détritiation des gaz libérés au cours de la fusion, comprenant
   - au moins un récipient contenant un catalyseur d'oxydation, et
   - au moins un récipient contenant un tamis moléculaire; et
4_{°}) des moyens pour amener les gaz libérés au cours de la fusion à l'ensemble de détritiation.

Dans un mode de réalisation préféré, le sas se présente sous la forme d'une cloche pouvant pivoter par rapport à la cuve.

Selon une autre caractéristique de ce dispositif, les moyens pour amener les gaz libérés au cours de la fusion à l'ensemble de détritiation comprennent au moins un groupe de pompage relié à la cuve du four par une première canalisation et à l'ensemble de détritiation par une deuxième canalisation. Ce groupe de pompage peut être une combinaison de pompes primaires et/ou de pompes secondaires. Il doit être particulièrement étanche vis-à-vis de l'extérieur et comporter le minimum de matériaux à caractère organique, notamment le minimum d'huile ou de graisse de lubrification dans les parties en contact avec le fluide. Ceci concerne plus particulièrement le tritium gazeux, la vapeur d'eau tritiée et éventuellement les hydrocarbures tritiés.

L'invention apparaîtra mieux à la lecture de la description qui va suivre, donnée à titre d'exemple purement illustratif et nullement limitatif, en référence au dessin annexé, lequel comporte une figure unique représentant de manière schématique l'ensemble du dispositif objet de l'invention.

Si l'on se reporte au dessin, on voit que le dispositif objet de l'invention comporte d'abord un four, portant la référence générale 2, placé à l'intérieur d'une boîte à gants 4. Ce four est essentiellement constitué d'une cuve 6 disposée horizontalement et ouverte à sa partie supérieure. Dans le mode de réalisation préféré, cette cuve est réalisée en acier inoxydable à double paroi et elle est refroidie par une circulation d'eau. A l'intérieur de cette cuve peut être placé un creuset 12 en matériau réfractaire qui contient les déchets tritiés 14. Ceux-ci sont chauffés par induction grâce à une bobine 16 lorsque leur nature le permet. S'il s'agit de déchets en aluminium, on peut utiliser un creuset en graphite afin de réaliser un couplage électromagnétique. Dans ce cas, la température de la masse liquide est de l'ordre de 900_{°}C. On peut encore ajouter un fondant pour faciliter la fusion ou ajouter un autre métal afin de réaliser un eutectique et abaisser ainsi la température de fusion. S'il s'agit de déchets en acier inoxydable, la masse liquide est à une température de l'ordre de 1600°C. Dans ce cas, on peut ajouter du graphite aux déchets afin de faciliter la réalisation du couplage électromagnétique. Even- tuellement, le carbone peut se combiner avec le fer pour donner un carbure dont le point de fusion est inférieur à celui de l'acier inoxydable. A sa partie supérieure, la cuve 6 est fermée par une vanne à vide 18, laquelle est surmontée d'un sas 20 servant à l'introduction des produits à traiter. Dans le mode de réalisation préferé illustré ici, le sas 20 se présente sous la forme d'une cloche ouverte vers le bas et pouvant pivoter autour d'un axe 22. Le sas est ainsi mobile entre une position d'ouverture 20a représentée en traits mixtes sur la figure et une position de fermeture 20b représentée en traits pleins. Une nacelle 13 contenant les déchets est introduite à l'intérieur du sas par le bas, lorsque celui-ci est en position d'ouverture, grâce à un câble 24. On voit encore, à l'intérieur de la cuve 6, une lingotière 15 dans laquelle on coule le liquide contenu dans le creuset 12 une fois que celui-ci est rempli. Ceci facilite le démoulage du lingot une fois solidifié. Dans le cas particulier décrit ici, le remplissage de la lingotière se fait par pivotement du creuset 12.

Une canalisation 26 équipée d'une vanne 28 met la cuve 6 du four en communication avec un ensemble de pompage 30 qui, dans l'exemple représenté ici, comporte une pompe primaire 32 et une pompe secondaire 34. Ces pompes permettent d'une part de faire le vide à l'intérieur du four et, d'autre part, d'envoyer les gaz libérés au cours de la fusion des déchets 14 à l'ensemble de détritiation 36 qui sera décrit plus loin dans la suite du présent texte. Suivant les cas, on utilise soit la pompe primaire 32, soit la pompe secondaire 34, suivant que l'on désire obtenir un vide plus ou moins poussé. On peut aussi réaliser un balayage de la cuve 6 par un gaz approprié, par exemple l'argon, l'hydrogène, l'air sec ou l'hélium. Pour cela, on utilise par exemple une bouteille de gaz comprimé 17 placée à l'extérieur de la boîte à gants 4 et reliée à la cuve 6 par une canalisation 19 tandis que le groupe de pompage 30 reste en route afin d'extraire constamment les gaz contenus dans l'enceinte 6. Suivant les cas, on peut maintenir celle-ci sous une pression réduite de l'ordre de 300 millibars, ou sous un vide primaire, la pression étant inférieure à 1 millibar. On peut également, tout. en réalisant un tel balayage, insuffler de l'hydrogène dans la masse de déchets en fusion 14, par exemple grâce à une bouteille d'hydrogène 21 placée à l'extérieur de la boîte à gants 4 et reliée au creuset 12 par une canalisation 23. On réalise ainsi une dilution isotopique : la teneur des déchets en isotopes de l'hydrogéne restant constante, si on introduit de l'hydrogène par barbotage, on augmente la teneur en hydrogène et on diminue la teneur en tritium. Cette méthode a donc pour effet d'accélérer la détritiation, d'autant plus que l'hydrogène en excès entraîne le tritium qui s'est ainsi dégagé.

On voit encore sur la figure que l'ensemble de pompage 30 est relié à l'ensemble de détritiation 36 par une canalisation 38 équipée d'une vanne 40. La canalisation 38 débouche dans un récipient 42, qui contient un catalyseur d'oxydation 46. Celui-ci peut être, par exemple, un produit de la série Déoxo commercialisé par la Société ENGELHARD. Une canalisation 48 relie le récipient 42 à deux récipients 50 placés en parallèle et contenant chacun un tamis moléculaire 52. Les gaz ayant traversé l'ensemble de détritiation 36 et sortant à la partie inférieure des récipients 50 sont extraits à travers une canalisation 54 reliée à un dispositif d'extraction. Dans le cas particulier décrit ici, il y a deux tamis moléculaires placés en parallèle, mais un seul est utilisé à la fois. En effet, lorsque l'un de ces tamis est saturé, on envoie le gaz à traiter sur l'autre et le premier est désorbé au moyen d'un dispositif de régénération 53. Ce dispositif comprend un piège froid et une pompe de circulation. Il permet de réaliser une circulation d'air sec à contre-courant dans les tamis moléculaires. C'est ainsi que l'air sec va du régénérateur 53 à la partie inférieure des récipients 50, traverse les tamis moléculaires 52 de bas en haut et retourne au régénérateur 53 par une canalisation 57. Enfin, on voit encore sur la figure que la canalisation 48 est équipée d'un échangeur de chaleur 49 afin de refroidir les gaz qui sortent du récipient 42 contenant le catalyseur d'oxydation 46.

Une opération de détritiation se déroule de la manière suivante :
On place une première nacelle de déchets dans le creuset. On ferme la cuve du four. On met alors en route les moyens de chauffage 16 afin d'obtenir la fusion des déchets 14. Le sas 20 est alors pivoté afin de l'amener en position d'ouverture 20a, puis une nacelle 13 contenant une masse de déchets métalliques est introduite à l'intérieur du sas au moyen du câble 24. On fait ensuite pivoter le sas afin de l'amener en position de fermeture.

On vide alors le sas au moyen du groupe de pompage. On retire la vanne à vide et le sas est en communication directe avec la cuve 6. On descend alors la nacelle 13 à l'intérieur du creuset 12.

Le principal avantage du sas est qu'il permet d'introduire successivement plusieurs charges sans . arrêter les moyens de chauffage et sans casser le vide. En effet, les déchets à traiter, lorsqu'ils sont placés en vrac, occupent un volume important puisqu'il s'agit essentiellement de récipients, tuyaux, robinets, vannes, etc... Lorsqu'ils sont fondus, la masse en fusion (et donc la masse solide qui en résultera après solidification) est beaucoup plus compacte et n'occupe qu'une partie du volume du creuset. C'est pourquoi on peut procéder à plusieurs chargements au cours d'une même opération afin de remplir complètement le creuset 12. Lorsque le sas est en position d'ouverture, la cuve 6 du four est fermée de manière étanche par la vanne à vide 18 et le vide règne toujours à l'intérieur de la cuve. Il est à remarquer que la nacelle elle-même fond avec les déchets et qu'il est donc préférable de la réaliser en un matériau léger et peu coûteux et dont le point de fusion soit compatible avec celui des déchets à traiter.

Comme les gaz contenus dans l'enceinte 6 sont ' extraits en permanence, les gaz contenus dans les produits 14 se dégagent en permanence au cours de la fusion et sont évacués grâce au groupe de pompage 30. Comme le tritium est un gaz et que l'eau tritiée se vaporise, ceci a pour effet d'éliminer la plus grande partie du tritium ou de l'eau tritiée absorbé dans les déchets. Les gaz sont envoyés, à travers la canalisation 38, jusqu'au récipient 42. Au cours de leur passage à travers ce récipient, ils sont en contact avec le catalyseur d'oxydation 46, ce qui a pour effet d'oxyder les isotopes de l'hydrogène et en particulier de transformer le tritium en eau tritiée. Cette eau tritiée, qui est sous forme de vapeur, passe ensuite le long de la canalisation 48 et traverse les récipients 50 qui contiennent les tamis moléculaires 52. Lors du passage des gaz à travers ces tamis moléculaires, ceux-ci retiennent toute la vapeur d'eau, et donc l'eau tritiée qui subira ensuite un traitement particulier.

Le procédé et le dispositif objets de l'invention présentent des avantages particulièrement intéressants dont le principal est qu'ils permettent d'obtenir une masse métallique dans laquelle le taux de tritium (et donc l'activité) a été considérablement diminué. Ceci est d'abord dû au fait que la plus grande partie du tritium a été évacuée avec les gaz pendant la fusion. D'autre part, les déchets qui initialement occupaient un grand volume et présentaient une surface de contact importante avec l'air, se retrouvent, après fusion et solidification, sous la forme d'une masse compacte de faible volume et présentant une surface de contact avec l'air peu importante. Comme le taux de dégazage des composés tritiés est proportionnel à la surface, ce taux est considérablement diminué par la transformation d'une masse de déchets en une masse compacte et homogène. De plus, alors que dans les tuyaux, vannes, récipients provenant du démantèlement de l'usine, la contamination est extrêmement variable, cette dernière est homogène dans la masse solide obtenue après la fusion. On peut donc connaître le taux de contamination en faisant une seule mesure.

A titre d'essai, on a réalisé une installation capable de traiter 60 kg de déchets au cours d'un cycle, c'est-à-dire en plusieurs chargements du creuset jusqu'à remplissage de celui-ci. Certains essais ont permis de ramener l'activité des déchets de 0,57 millicurie par kilogramme à 2.10 -3 millicurie par kilogramme, c'est-à-dire de diminuer la concentration en tritium d'un facteur de 250. D'autres essais ont permis d'obtenir des lingots manipulables sans protection particulière contre le dégazage.

Enfin, il est bien entendu que l'invention ne se limite pas au seul mode de réalisation qui vient d'être décrit ici, mais qu'on peut envisager des variantes sans sortir pour autant du cadre de l'invention. C'est ainsi que l'homme de l'art pourra utiliser d'autres types de fours ou choisir le type de pompe qui convient le mieux pour l'installation de pompage, ou modifier le nombre et la disposition des récipients de l'ensemble de détritiation, et les placer en parallèle ou en série.

## Revendications

1. Procédé de traitement de déchets tritiés solides et fusibles, caractérisé en ce qu'il comprend les étapes suivantes consistant à:
- faire fondre les déchets (14) à l'intérieur d'une enceinte (6), un courant d'hydrogène étant envoyé à l'intérieur de la masse de déchets en fusion (14), réalisant ainsi un barbotage d'hydrogène dans la masse de déchets en fusion, et l'hydrogène et. les gaz absorbés dans la masse de déchets étant extraits constamment de l'enceinte; et
- soumettre les gaz extraits à un traitement de détritiation consistant à amener ces gaz au contact d'un catalyseur d'oxydation afin de transformer l'hydrogène en vapeur d'eau, et à piéger cette vapeur d'eau sur un tamis moléculaire.

2. Procédé selon la revendication 1, caractérisé en ce que l'enceinte (6) est balayée par un courant gazeux.

3. Dispositif pour le traitement de déchets tritiés solides et fusibles, caractérisé en ce qu'il comprend:
1_{°}) un four (2) pour la fusion des déchets (14) comprenant
- une cuve (6) apte à recevoir un creuset (12) contenant les déchets (14),
- des moyens de chauffage (16),
- une vanne à vide {18) fermant ladite cuve (6), et
- un sas (20) d'introduction des déchets, ce sas (20) étant mobile entre une position d'ouverture (20a) et une position de fermeture (20b) et étant séparé de la cuve (6) par la vanne à vide (18) lorsqu'il est en position de fermeture;
2_{°}) des moyens pour réaliser un barbotage d'hydrogène dans la masse de déchets en fusion;
3_{°}) un ensemble de détritiation (36) des gaz libérés au cours de la fusion, comprenant
- au moins un récipient (42) contenant un catalyseur d'oxydation (46), et
- au moins un récipient (50) contenant un tamis moléculaire (52); et
4_{°}) des moyens (32, 34) pour amener les gaz libérés au cours de la fusion à l'ensemble de détritiation (36).

4. Dispositif selon la revendication 3, caractérisé en ce que le sas (20) se présente sous la forme d'une cloche pouvant pivoter par rapport à ladite cuve (6).

5. Dispositif selon l'une quelconque des revendications 3 et 4, caractérisé en ce que les moyens pour amener les gaz libérés au cours de la fusion à l'ensemble de détritiation (36) comprennent au moins une pompe (32) reliée à la cuve (6) du four (2) par une première canalisation (26) et à l'ensemble de détritiation (36) par une deuxième canalisation (38).

6. Dispositif selon la revendication 5, caractérisé en ce que ladite pompe est une pompe primaire (32).

7. Dispositif selon la revendication 6, caractérisé en ce que les moyens pour amener les gaz libérés au cours de la fusion à l'ensemble de détritiation (36) comprennent en outre une pompe secondaire (34) associée à la pompe primaire (32).

## Claims

1. Process for the treatment of solid and meltable tritiated waste, characterized in that it comprises the following stages of melting the waste (14) within an enclosure (6), a hydrogen flow being passed into the molten waste mass (14), thus bringing about a hydrogen bubbling into the molten waste mass, and the hydrogen and gases absorbed in the waste mass are constantly extracted from the enclosure and subjecting the extracted gases to a detritiation treatment consisting of bringing these gases into contact with an oxidation catalyst in order to transform the hydrogen into water vapour and trap said water vapour on a molecular sieve.

2. Process according to claim 1, characterized in that the enclosure (6) is scavenged by a gaseous flow.

3. Apparatus for the treatment of solid and meltable tritiated waste, characterized in that it comprises:
1) a furnace (2) for melting the waste (14) incorporating a vessel (6) able to receive a crucible (12) containing the waste (14), heating means (16), a vacuum valve (18) sealing said vessel (6) and a lock (20) for introducing the waste, said lock (20) being mobile between an open position (20a) and a closed position (20b) and being separated from the vessel (6) by the vacuum valve (18) when it is in the closed position;
2) means for carrying out a hydrogen bubbling into the molten waste mass;
3) an assembly (36) for detritiating gases released during melting incorporating at least one container (42) containing an oxidation catalyst (46) and at least one container (50) containing a molecular sieve (52); and
4) means (32, 34) for bringing the gases released during melting to the detritiation assembly (36).

4. Apparatus according to claim 3, characterized in that the lock (20) is in the form of a bell able to pivot with respect to the vessel (6).

5. Apparatus according to either the claims 3 and 4, characterized in that the means for bringing the gases released during melting to the detritiation assembly (36) include at least one pump (32) connected to the vessel (6) of furnace (2) by a first pipe (26) and to the detritiation assembly (36) by a second pipe (38).

6. Apparatus according to claim 5, characterized in that said pump is a primary pump (32).

7.. Apparatus according to claim 6, characterized in that the means for bringing the gases released during melting to the detritiation assembly (36) also include a secondary pump (34) associated with the primary pump (32).

## Patentansprüche

1. Verfahren zur Behandlung von festen und schmelzbaren, Tritium enthaltenden Abfällen, dadurch gekennzeichnet, daß es die folgenden Schritte umfaßt:
- Schmelzenlassen der Abfälle (14) im Inneren einer Umhüllung (6), wobei ein Wasserstoffstrom in das Innere der Schmelze der Abfallmasse (14) eingeleitet wird, so daß ein Durchblasen von Wasserstoff in der Schmelze der Abfallmasse erfolgt, wobei der Wasserstoff sowie die in der Abfallmasse absorbierten Gase ständig aus der Umhüllung abgezogen werden, und
- Unterwerfung der abgezogenen Gase einer Behandlung zur Entfernung von Tritium, welche darin besteht, daß diese Gase in Kontakt mit einem Oxidationskatalysator gebracht werden, um den Wasserstoff in Wasserdampf zu transformieren und diesen Wasserdampf über eine Molekularfalle abzufangen.

2. Verfahren nach Anspruch 1, dadurch gekennzeichnet, daß die Umhüllung (6) von einem Gasstrom durchspült wird.

3. Vorrichtung zur Behandlung von festen und schmelzbaren, Tritium enthaltenden Abfällen, dadurch gekennzeichnet, daß sie umfaßt:
(1) einen Ofen zum Schmelzen der Abfälle (14), welcher aufweist:
- ein Gefäß (6) zur Aufnahme eines die Abfälle (14) enthaltenden Schmelztiegels (12),
- Mittel zum Heizen (16),
- ein das Gefäß (6) verschließendes Vakuumventil (18) und
- eine Schleuse (20) zum Einbringen der Abfälle, wobei diese Schleuse (20) zwischen einer Öffnungsstellung (20a) und einer Schließstellung (20b) verstellbar ist und über das Vakuumventil (18) von dem Gefäß (6) abgetrennt ist, wenn es sich in der Schließstellung befindet;
(2) Mittel zum Durchblasen von Wasserstoff in der Schmelze der Abfallmasse; (3) eine Anordnung zur Entfernung von Tritium
(36) aus den beim Schmelzen freigesetzten Gasen, welche aufweist:
- mindestens einen Rezipienten (42) mit einem Oxidationskatalysator (46) und
- mindestens einen Rezipienten (50) mit einer Molekularfalle (52); und
(4) Mittel (32, 34), um die beim Schmelzen freigesetzten Gase der Anordnung zum Entfernen von Tritium (36) zuzuführen.

4. Vorrichtung nach Anspruch 3, dadurch gekennzeichnet, daß die Schleuse (20) sich in Form einer Glocke darstellt, welche gegenüber dem genannten Gefäß (6) schwenkbar ist.

5. Vorrichtung nach einem der Ansprüche 3 und 4, dadurch gekennzeichnet, daß die Mittel zum Zuführen der beim Schmelzen freigesetzten Gase zur Anordnung zur Entfernung von Tritium (36) mindestens eine Pumpe (32) umfassen, welche mit dem Gefäß (6) des Ofens (2) über eine erste Leitung (26) und mit der Anordnung zur Entfernung von Tritium (36) über eine zweite Leitung (38) verbunden ist.

6. Vorrichtung nach Anspruch 5, dadurch ge₋ kennzeichnet, daß die Pumpe eine Primärpumpe (32) ist.

7. Vorrichtung nach Anspruch 6, dadurch gekennzeichnet, daß die Mittel zum Zuführen der beim Schmelzen freigesetzten Gase zur Anordnung zur Entfernung von Tritium (36) außerdem eine Sekundärpumpe (34) umfassen, welche mit der Primärpumpe (32) verbunden ist.
